# EUROPÄISCHE PATENTSCHRIFT

(11) **EP 3 206 551 B1**
(45) Veröffentlichungstag und Bekanntmachung des Hinweises auf die Patenterteilung: **14.07.2021**
(21) Anmeldenummer: 15775721.2
(22) Anmeldetag: 08.10.2015
(51) Int. Cl.: A47L 11/202, A47L 11/40, A47L 5/30, A47L 9/04, A47L 11/24

(54) **FLÄCHEN-REINIGUNGSMASCHINE**
SURFACE-CLEANING MACHINE
MACHINE DE NETTOYAGE DE SURFACES

(30) Priorität: 13.10.2014 DE 102014114776
(43) Veröffentlichungstag der Anmeldung: 23.08.2017
(73) Patentinhaber: Alfred Kärcher SE & Co. KG, 71364 Winnenden (DE)
(72) Erfinder: MOSER, Fabian, 73614 Schorndorf (DE); SCHULZE, Manuel, 70806 Kornwestheim (DE); BUCHMANN, Johanna, 70178 Stuttgart (DE); RUFENACH, Christoph, 70825 Korntal-Münchingen (DE); MÜLLER, Andreas, 71570 Oppenweiler (DE); BRÄNDLE, Alexander, 74831 Gundelsheim (DE)
(74) Vertreter: Hoeger, Stellrecht & Partner Patentanwälte mbB
(86) Internationale Anmeldenummer: PCT/EP2015/073315
(87) Internationale Veröffentlichungsnummer: WO 2016/058907

(56) Entgegenhaltungen:
- WO-A1-2013/027164
- WO-A2-02/069775
- None

## Beschreibung

Die Erfindung betrifft eine Flächen-Reinigungsmaschine, wie z.B. in der WO02/069775 A2 beschrieben, umfassend einen Reinigungswalzen-Halter, eine Reinigungswalze, welche an dem Reinigungswalzen-Halter angeordnet ist, eine Antriebseinrichtung zum rotatorischen Antrieb der Reinigungswalze, und ein Kehrelement, welches der Reinigungswalze zugeordnet ist und der Reinigungswalze Kehrgut zuführt.

Aus der WO 2013/027140 A1 oder US 2014/0182079 A1 ist eine Reinigungsvorrichtung zum Reinigen einer Oberfläche bekannt, welche eine rotierbare Bürste umfasst. Es ist ferner ein Gummiwischerelement vorgesehen, welches beabstandet zu der Bürste ist und an einer Unterseite eines Düsengehäuses befestigt ist.

Aus der WO 2013/027164 A1 ist ebenfalls eine Reinigungsvorrichtung mit einer rotierbaren Bürste und einem einzigen Gummiwischerelement bekannt.

Aus der EP 2 177 128 A1 ist eine Vorrichtung zur Fluidverteilung an einer Bürste bekannt.

Aus der DE 41 17 157 A1 ist ein Verfahren zum Säubern bzw. Reinigen einer vorzugsweise glatten Fläche bekannt, bei dem die zu reinigende Fläche mit einem im Wesentlichen lappenartigen Wischelement unter Aufnahme des Schmutzes durch das Wischelement abgewischt wird und dann das verschmutzte Wischelement angefeuchtet wird und danach der Schmutz von dem Wischelement abgesaugt wird.

Aus der WO 2010/140967 A1 ist ein Verfahren zum Reinigen einer verschmutzten Oberfläche bekannt.

Aus der CH 607 578 ist eine an eine Wasserleitung anschließbare Bürstenvorrichtung bekannt.

Aus der EP 0 186 005 A1 ist ein mit Laufrädern versehenes Bürstensaugmundstück bekannt.

Aus der FR 2 797 895 ist eine Bürste bekannt.

Aus der US 2002/0194692 A1 ist ein Verfahren zur mechanischen Schmutzentfernung von einer Oberfläche bekannt.

Aus der DE 102 42 257 B4 ist ein Bodenstaub-Aufsammelgerät bekannt, welches einen elektromotorischen Antrieb, einen Staubsammelbehälter und eine Abdeckhaube sowie eine Bürste aufweist. Die Bürste befördert aufgrund ihrer Drehung Staubteile in einer bestimmten Wurfrichtung, wobei zugeordnet zu der Bürste eine an die Wurfrichtung orientiert angeordnete Rampe vorgesehen ist, welche in Wurfrichtung ausweichbar ist.

Aus der EP 1 465 518 B1 ist eine Oberflächenreinigungsvorrichtung bekannt, welche einen im Wesentlichen kontinuierlichen Oberflächenreinigungsstreifen umfasst, der über einen Unterseite eines Gehäuses verläuft.

Der Erfindung liegt die Aufgabe zugrunde, eine Flächen-Reinigungsmaschine der eingangs genannten Art bereitzustellen, mit der sich optimale Reinigungsergebnisse an einer zu reinigenden Fläche und insbesondere einer zu reinigenden Hartfläche ergeben.

Diese Aufgabe wird bei der eingangs genannten Flächen-Reinigungsmaschine erfindungsgemäß dadurch gelöst, dass das Kehrelement drehbar an dem Reinigungswalzen-Halter angeordnet ist.

Durch die drehbare Anordnung ist das Kehrelement beweglich relativ zu dem Reinigungswalzen-Halter und damit auch zu der Reinigungswalze. Es lässt sich dadurch unabhängig von einer Winkelstellung der Flächen-Reinigungsmaschine zu der zu reinigenden Fläche, wenn die Reinigungswalze auf die zu reinigende Fläche aufgesetzt ist, ein gleichbleibender Abstand zwischen der rotierenden Reinigungswalze und dem Kehrelement erreichen. Die drehbare Beweglichkeit des Kehrelements erlaubt eine entsprechende Anpassbarkeit.

Das Kehrelement dient zum Aufkehren von Grobschmutz, welcher dann durch die rotierende Reinigungswalze mitgenommen werden kann. Die Beweglichkeit des Kehrelements über die Drehbarkeit an dem Reinigungswalzen-Halter ermöglicht einen gleichbleibenden Abstand zwischen einer Auflagelinie der mindestens einen Reinigungswalze und einer Auflagelinie des Kehrelements und einer zu reinigenden Fläche. Sie erlaubt dadurch eine Variabilität im Winkel bezogen auf eine Längsrichtung der Flächen-Reinigungsmaschine in Relation zu der zu reinigenden Fläche. Auf diese Weise lässt sich beispielsweise auch eine Reinigung unter Möbeln und dergleichen erreichen. Es ergeben sich optimierte Reinigungsergebnisse mit umfangreichen Bedienungsmöglichkeiten.

Die Drehbarkeit des Kehrelements ist unabhängig von der Rotation der mindestens einen Reinigungswalze. Bezüglich dieser Rotation ist das Kehrelement drehfest an dem Reinigungswalzen-Halter positioniert.

Eine Bogenlänge zwischen einer zu reinigenden Fläche und einer Öffnung eines Saugkanals an der zu reinigenden Fläche kann durch die Beweglichkeit des Kehrelements variabel überbrückt werden. Auch wenn die Reinigungswalze und das Kehrelement die einzigen Kontaktstellen zu der zu reinigenden Fläche sind, dann lässt sich Grobschmutz in allen Winkelstellungen (innerhalb eines Betriebsbereichs) der Flächen-Reinigungsmaschine mithilfe der rotierenden Reinigungswalze ohne Schleudereffekt aufkehren.

Durch die drehbewegliche Anordnung des Kehrelements an dem Reinigungswalzen-Halter lässt sich bei konstruktiv vorteilhafter Ausbildbarkeit eine gute Verschleißfestigkeit erreichen.

Es ist insbesondere günstig, wenn eine Drehachse des Kehrelements mindestens näherungsweise parallel und insbesondere koaxial zu einer Rotationsachse der Reinigungswalze orientiert ist. Dadurch ergibt sich eine optimierte Führung des Kehrelements. Es können gegenüber der exakten Parallelität Winkelversätze von beispielsweise bis zu 20° oder bis zu 10° aufgrund einer ungleichmäßigen Dicke des Kehrelements auftreten.

Ganz besonders vorteilhaft ist es, wenn eine elastische Einrichtung vorgesehen ist, welche mit einer Federkraft auf das Kehrelement wirkt, wobei insbesondere die Federkraft das Kehrelement und damit eine Kehrkante gegen eine zu reinigende Fläche drückt, wenn die Reinigungswalze auf die zu reinigende Fläche aufgesetzt ist. Dadurch wird eine optimiertes Kehrergebnis und ein optimierter Mitnahmeeffekt für Grobschmutz (ohne Schleudereffekt) durch die rotierende Reinigungswalze erreicht. Unabhängig von einer Winkelstellung der Flächen-Reinigungsmaschine zu der zu reinigenden Fläche wird eine Mitnahme von Grobschmutz erreicht. Die elastische Einrichtung stellt eine Rückstellkraft bereit, sodass in jeder Winkelstellung der Flächen-Reinigungsmaschine zu der zu reinigenden Fläche ein im Wesentlichen gleichbleibender Abstand zwischen einer Auflagelinie der rotierenden Reinigungswalze und einer Auflagelinie des Kehrelements vorhanden ist. Dies wiederum bewirkt ein optimiertes Reinigungsergebnis.

Bei einer Ausführungsform ist die elastische Einrichtung so dimensioniert, dass durch die Gewichtskraft der Flächen-Reinigungsmaschine das Kehrelement gegen die Federkraft drehbeweglich ist. Die Gewichtskraft der Flächen-Reinigungsmaschine erlaubt dann eine Neupositionierung des Kehrelements in Abhängigkeit beispielsweise von einer Winkelstellung der Flächen-Reinigungsmaschine. Es ergibt sich so eine einfache konstruktive Ausbildbarkeit der Flächen-Reinigungsmaschine.

Vorteilhafterweise ist die elastische Einrichtung so dimensioniert, dass sich das Kehrelement aufgrund der Wirkung der Federkraft nicht unter die mindestens eine Reinigungswalze schiebt. Dadurch wird ein Abheben der mindestens einen Reinigungswalze verursacht durch das Kehrelement vermieden.

Vorteilhafterweise ist die elastische Einrichtung an dem Kehrelement und an dem Reinigungswalzen-Halter oder einer mit dem Reinigungswalzen-Halter verbundenen Einrichtung abgestützt und insbesondere angelenkt. Dadurch lässt sich durch die elastische Einrichtung eine notwendige Rückstellkraft erreichen.

Die elastische Einrichtung weist beispielsweise mindestens eine Schraubenfeder oder Torsionsfeder oder Gummifeder oder Gasdruckfeder auf, um eine entsprechende Federkraft bereitzustellen.

Bei einer Ausführungsform umfasst die elastische Einrichtung mindestens eine erste Feder und eine zweite Feder, welche beabstandet zu einander sind, wobei zwischen der ersten Feder und der zweiten Feder die Antriebseinrichtung mindestens teilweise positioniert ist. Bei einer solchen Anordnung lässt sich die elastische Einrichtung auf konstruktiv einfache Weise in die Flächen-Reinigungsmaschine integrieren. Es ergibt sich eine optimierte Raumnutzung. Weiterhin lässt sich durch eine symmetrische Anordnung eine gleichmäßige Kraftbeaufschlagung des Kehrelements erreichen.

Insbesondere ist eine Drehrichtung des Kehrelements entgegen der Federkraft im Uhrzeigersinn und insbesondere ist eine Drehrichtung des Kehrelements, wenn die Federkraft dieses bewegt, entgegen Uhrzeigersinn. Bei einfacher konstruktiver Ausbildung ergeben sich optimierte Reinigungsergebnisse.

Ganz besonders vorteilhaft ist es, wenn eine Saugeinrichtung mit einem Saugaggregat und mindestens einer Saugmündung vorgesehen ist, welche mit dem Saugaggregat fluidwirksam verbunden ist und welche auf die Reinigungswalze zur Fluidabsaugung an der Reinigungswalze ausgerichtet ist. Durch die Reinigungswalze lässt sich Schmutz mitnehmen, welcher dann über die Saugeinrichtung abgesaugt wird.

Insbesondere ist in einem Reinigungsbetrieb das Kehrelement zwischen einer zu reinigenden Fläche, auf welcher die Reinigungswalze ausgerichtet ist, und der mindestens einen Saugmündung positioniert. Dadurch lässt sich auch Grobschmutz mitnehmen und absaugen.

Insbesondere ist die Flächen-Reinigungsmaschine von einem Typ, bei dem bei einem Reinigungsbetrieb diese allein über die Reinigungswalze auf einer zu reinigenden Fläche aufgesetzt ist oder abgestützt ist. Es lassen sich dadurch bei einfachem konstruktivem Aufbau gute Reinigungsergebnisse erzielen. Insbesondere lässt sich die entsprechende Flächen-Reinigungsmaschine gewichtssparend und raumsparend ausbilden. Es ergibt sich eine hohe Manövrierbarkeit; dadurch lassen sich auch sonst schwer zugängliche Bereiche maschinell reinigen.

Beispielsweise ist die Kehrkante so beweglich drehbar an dem Reinigungswalzen-Halter angeordnet, dass bei jeder Winkelstellung zu der zu reinigenden Fläche innerhalb eines Betriebsbereichs der Flächen-Reinigungsmaschine ein Abstand zwischen dem Kehrelement und der Reinigungswalze und insbesondere ein Abstand zwischen dem Kehrelement und einem Aufsetzbereich der Reinigungswalze auf die zu reinigende Fläche mindestens näherungsweise gleichbleibend ist. Dadurch wird eine gleichbleibende Mitnahme von Grobschmutz erreicht und es ergeben sich optimierte Reinigungsergebnisse.

Bei einem Ausführungsbeispiel ist beim Reinigungsbetrieb mit Vorwärtsschub der Flächen-Reinigungsmaschine in Rotationsrichtung der Reinigungswalze im Uhrzeigersinn. Dadurch ergibt sich eine optimierte Schmutzlösewirkung.

Beispielsweise umfasst ein Winkelbereich für die Drehbarkeit des Kehrelements an dem Reinigungswalzen-Halter mindestens 20° und insbesondere mindestens 30° und insbesondere mindestens 40° bezogen auf eine Ausgangsstellung (Null-Grad-Stellung), wobei in der Ausgangsstellung das Kehrelement mit einer Kehrkante minimal gegen den Reinigungswalzen-Halter ausgelenkt ist, das heißt minimal über den Reinigungswalzen-Halter hinausragt. Die Ausgangsstellung ist beispielsweise durch Anschlag an ein Sperrelement definiert.

Günstig ist es, wenn das Kehrelement einen Gleitbereich für die Gleitung an dem Reinigungswalzen-Halter aufweist. Dadurch ergibt sich eine konstruktiv günstige Führung an dem Reinigungswalzen-Halter.

Es ist dann günstig, wenn der Gleitbereich die Form einer Zylinderschale oder eines Teils einer Zylinderschale hat, um insbesondere auf einfache Weise eine Kreisführung realisieren zu können.

Aus dem gleichen Grund ist es günstig, wenn der Reinigungswalzen-Halter eine Innenseite aufweist, welche der Reinigungswalze zugewandt ist, an welcher der Gleitbereich des Kehrelements gleitbar ist.

Es kann dabei vorgesehen sein, dass der Gleitbereich steif ausgebildet ist und dabei so steif ausgebildet ist, dass üblicherweise auftretender Schmutz zu keiner Ausbeulung des Gleitbereichs führt.

Alternativ kann vorgesehen sein, dass der Gleitbereich so flexibel ausgebildet ist, dass er von der Reinigungswalze weg durch Schmutzansammlungen ausbeulbar ist. Es kann sich dann dort Grobschmutz ansammeln. Nach einer Drehbewegung des Kehrelements kann dieser Grobschmutz durch die rotierende Reinigungswalze mitgenommen werden. Die Drehbewegung wird wiederum durch eine Änderung der Winkelstellung der Flächen-Reinigungsmaschine zu der zu reinigenden Fläche bewirkt.

Es ist ferner günstig, wenn das Kehrelement einen Anlagebereich (Anlagelippe) und insbesondere elastischen Anlagebereich an eine zu reinigende Fläche aufweist, welche insbesondere an einem Gleitbereich des Kehrelements angeordnet ist. Dadurch ergibt sich eine optimierte Kehrfunktion zum Aufsammeln von Grobschmutz, wobei dieser Grobschmutz dann wiederum durch die rotierende Reinigungswalze mitnehmbar ist und absaugbar ist.

Günstig ist es, wenn an dem Reinigungswalzen-Halter eine erste Führungseinrichtung angeordnet ist und an dem Kehrelement eine zweite Führungseinrichtung angeordnet ist, welche mit der ersten Führungseinrichtung zur drehbaren Führung des Kehrelements an dem Reinigungswalzen-Halter kooperiert. Dadurch ergibt sich auf konstruktiv einfache Weise eine bewegliche Anordnung des Kehrelements an dem Reinigungswalzen-Halter. Insbesondere lässt sich auf einfache Weise die Führung des Kehrelements auf einer Kreisbahn realisieren.

Beispielsweise weist die zweite Führungseinrichtung an Stirnseiten des Kehrelements angeordnete Führungselemente auf, welche mit den Stirnseiten des Reinigungswalzen-Halters angeordnet und Gegenführungselementen der ersten Führungseinrichtung kooperieren, wobei die erste Führungseinrichtung und/oder die zweite Führungseinrichtung eine Führungsbahn bereitstellt. Eine entsprechende Führung lässt sich auf konstruktiv einfache Weise realisieren. Beispielsweise lässt sich ein Anschlag zur Definition einer Ausgangsstellung auf einfache Weise in eine solche Führung integrieren.

Bei einer konstruktiv vorteilhaften Ausführungsform ist das Kehrelement auf einer Kreisbahn an dem Reinigungswalzen-Halter geführt. Für eine Variabilität in dem Kehrelement, welches für einen möglichst gleichbleibenden Spalt zwischen der Reinigungswalze und dem Kehrelement sorgt, ist das Kehrelement als Ganzes beweglich an dem Reinigungswalzen-Halter angeordnet.

Insbesondere ist beim Schieben der Flächen-Reinigungsmaschine mit auf einer zu reinigenden Fläche aufgesetzter Reinigungswalze in einer Vorwärtsrichtung das Kehrelement der Vorwärtsrichtung abgewandt und deckt die Reinigungswalze nach hinten ab und ist auf der zu reinigenden Fläche mindestens über eine Länge der Reinigungswalze angelegt. Dadurch ergibt sich eine optimierte Kehrfunktion. Es liegt insbesondere ein Spalt zwischen dem Kehrelement und der Reinigungswalze vor. Dieser ist so dimensioniert, dass entsprechend Grobschmutz, welcher sich an dem Kehrelement ansammelt, durch die rotierende Reinigungswalze mitgenommen werden kann.

Es ist ferner günstig, wenn eine Befeuchtungseinrichtung für die Reinigungswalze vorgesehen ist. Es lässt sich dadurch die rotierende Reinigungswalze anfeuchten. Es lässt sich dadurch Schmutz auf der zu reinigenden Fläche besser lösen und mitnehmen.

Die nachfolgende Beschreibung bevorzugter Ausführungsformen dient im Zusammenhang mit den Zeichnungen der näheren Erläuterung der Erfindung. Es zeigen:
- Figur 1: eine perspektivische Darstellung eines Ausführungsbeispiels einer Flächen-Reinigungsmaschine;
- Figur 2: eine perspektivische Darstellung eines Walzenbereichs der Flächen-Reinigungsmaschine gemäß Figur 1;
- Figur 3: eine Teildarstellung des Walzenbereichs gemäß Figur 2;
- Figur 4: eine weitere Teildarstellung des Walzenbereichs gemäß Figur 2;
- Figur 5: eine perspektivische Ansicht eines Ausführungsbeispiels eines Kehrelements, welches an dem Walzenbereich gemäß Figur 2 angeordnet ist;
- Figur 6: eine weitere perspektivische Darstellung des Walzenbereichs gemäß Figur 2;
- Figur 7: eine Schnittansicht in der Schnittfläche A gemäß Figur 6;
- Figur 8: eine Draufsicht auf den Walzenbereich in der Richtung B gemäß Figur 6;
- Figuren 9(a), (b): unterschiedliche Winkelpositionen der FlächenReinigungsmaschine gegenüber einer zu reinigenden Fläche mit unterschiedlichen Drehpositionen eines Kehrelements;
- Figur 10: eine perspektivische Darstellung des Walzenbereichs eines weiteren Ausführungsbeispiels einer Flächen-Reinigungsmaschine; und
- Figur 11: eine Teildarstellung des Walzenbereichs eines weiteren Ausführungsbeispiels einer erfindungsgemäßen FlächenReinigungsmaschine.

Ein Ausführungsbeispiel einer erfindungsgemäßen Flächen-Reinigungsmaschine, welches in Figur 10 gezeigt ist, dient zum Reinigen von (Hart-)Böden. Sie ist dadurch eine Bodenreinigungsmaschine. Die Flächen-Bodenreinigungsmaschine 10 umfasst einen Gerätekörper 12 mit einem Gehäuse 14. In dem Gehäuse 14 sind Komponenten der Flächen-Bodenreinigungsmaschine 10 geschützt angeordnet.

Bei einem Ausführungsbeispiel ist in dem Gehäuse 14 ein Saugaggregat 16 angeordnet, welches eine Gebläseeinrichtung und eine Motoreinrichtung (insbesondere Elektromotoreinrichtung) zum Antrieb der Gebläseeinrichtung umfasst. Über das Saugaggregat 16 wird ein Saugstrom erzeugt, um eine Absaugung an einem Reinigungskopf 18 zu bewirken.

In dem Gehäuse 14 ist ferner eine Abscheidereinrichtung 20 angeordnet, welche in einem Saugstrom feste und flüssige Komponenten voneinander trennt.

Ferner ist in dem Gehäuse 14 eine Tankeinrichtung 22 für (eingesaugte) Schmutzflüssigkeit angeordnet. Die Tankeinrichtung 22 ist insbesondere abnehmbar an dem Gehäuse 14 positioniert.

Die Flächen-Reinigungsmaschine 10 umfasst eine Befeuchtungseinrichtung 24, über welche einer Reinigungswalze 26 des Reinigungskopfs 18 Reinigungsflüssigkeit (Wasser oder Wasser mit einem zusätzlichen Reinigungsmittel) bereitstellbar ist. In dem Gehäuse 14 ist eine Tankeinrichtung 28 für Reinigungsflüssigkeit angeordnet, welche der Befeuchtungseinrichtung 24 diese Reinigungsflüssigkeit bereitstellt.

Die Flächen-Reinigungsmaschine 10 ist handgehalten. An dem Gerätekörper 12 ist ein Halter 30 angeordnet. Dieser Halter 30 umfasst einen Haltestab 32, an dessen Endbereich ein Haltegriff 34 sitzt. Der Haltegriff 34 ist insbesondere als Bügelgriff ausgebildet. Im Bereich des Haltegriffs 34 sind Bedienelemente und insbesondere ein Schalter zum Anschalten bzw. Ausschalten von entsprechenden Einrichtungen der Flächen-Reinigungsmaschine 10 angeordnet.

An dem Haltestab 32 kann eine Wicklungseinrichtung 36 für ein Netzkabel angeordnet sein.

An einem dem Haltegriff 34 abgewandten Ende ist der Reinigungskopf 18 an dem Gerätekörper 12 positioniert. Er ist beispielsweise schwenkbar an dem Gerätekörper 12 angeordnet.

Der Reinigungskopf 18 umfasst einen Reinigungswalzen-Halter 38, an welchem die Reinigungswalze 26 sitzt.

Der Reinigungswalze 26 ist eine Antriebseinrichtung 40 zugeordnet, welche insbesondere einen Antriebsmotor umfasst. Die Antriebseinrichtung 40 ist in dem Gehäuse 14 angeordnet oder in dem Reinigungskopf 18 angeordnet.

Bei einem Ausführungsbeispiel ist ein Teil der Antriebseinrichtung 40 in dem Gehäuse 14 angeordnet und ein Teil ist an dem Reinigungskopf 18 angeordnet.

Die Antriebseinrichtung 40 umfasst insbesondere einen Elektromotor. Dieser stellt ein Drehmoment zum rotatorischen Antrieb der Reinigungswalze 26 um eine Rotationsachse 42 bereit.

Bei einem Betrieb der Flächen-Reinigungsmaschine 10 ist diese über die Reinigungswalze 26 auf der zu reinigenden Fläche aufgesetzt und stützt sich allein über die Reinigungswalze 26 an dieser ab. Ein Bediener hält die Flächen-Reinigungsmaschine 10 an dem Haltegriff 34, wobei im Normalbetrieb der Bediener steht. Der Bediener kann eine Winkelposition der Flächen-Reinigungsmaschine 10 (eine Winkelposition des Haltestabs 32) zu der zu reinigenden Fläche einstellen. Dies erfolgt über die Winkelpositionierung des Gesamtgeräts 10 relativ zu der zu reinigenden Fläche.

Eine Schwenkachse 44 für eine solche Winkelbewegung (vergleiche auch die Figuren 9(a) und 9(b)) ist durch den Anlagebereich der Reinigungswalze 26 an einer zu reinigenden Fläche 46 gebildet.

Eine Schwenkachse 48 für eine eventuelle Schwenkbarkeit des Reinigungskopfes 18 relativ zu dem Gerätekörper 12 liegt quer zu dieser Schwenkachse 44 bzw. quer zu der Rotationsachse 42.

Die Reinigungswalze 26 weist eine Längsachse 50 auf. Diese Längsachse 50 ist koaxial zur Rotationsachse 42. Bei einem Reinigungsbetrieb der Flächen-Reinigungsmaschine 10 liegt die Längsachse 50 koaxial zu der zu reinigenden Fläche 46. Die Schwenkachse 44 für eine Schwenkung des Gesamtgeräts 10 relativ zu der zu reinigenden Fläche 46 ist mindestens näherungsweise parallel zu dieser Längsachse 50.

Die Reinigungswalze 26 ist, wie in Figur 2 mit dem Bezugszeichen 52 angedeutet, mit einem Besatz versehen.

Der Reinigungskopf 18 (vergleiche auch die Figuren 3 bis 8) mit dem Reinigungswalzen-Halter 38 ist zur insbesondere lösbaren Verbindung mit dem Gerätekörper 12 vorgesehen. Er umfasst einen an dem Reinigungswalzen-Halter 38 angeordneten Stutzen 54, über welchen eine schwenkbare Halterung des Reinigungskopfes 38 an dem Gerätekörper 12 realisiert ist.

Von der Befeuchtungseinrichtung 24, welche insbesondere an dem Gehäuse 14 angeordnet ist, führen eine oder mehrere Flüssigkeitsleitungen 56 zu der Befeuchtungseinrichtung 24 des Reinigungskopfes 18. An dem Reinigungswalzen-Halter 38 sind Düsen angeordnet, über die die Reinigungswalze 26 mit Reinigungsflüssigkeit beaufschlagbar ist.

Für einen Betrieb der Flächen-Reinigungsmaschine 10 ist insbesondere vorgesehen, dass Reinigungsflüssigkeit nicht direkt auf die zu reinigenden Fläche 46 aufgebracht wird, sondern die Reinigungswalze 26 mit ihrem Besatz 52 angefeuchtet wird und dann die angefeuchtete Reinigungswalze 26 die zu reinigenden Fläche 46 beaufschlägt.

Ferner sind an dem Reinigungskopf 18 und dabei an dem Reinigungswalzen-Halter 38 eine oder mehrere Anschlüsse 58 für einen Saugstrom vorgesehen. Ein solcher Anschluss 58 steht in fluidwirksamer Verbindung über eine oder mehrere Saugleitungen mit dem Saugaggregat 16.

An dem Reinigungswalzen-Halter ist (mindestens) eine Saugmündung 60 (vergleiche Figur 7) angeordnet, welche auf die Reinigungswalze 26 ausgerichtet ist. Die Saugmündung 60 steht in fluidwirksamer Verbindung mit dem Anschluss 58 und damit mit dem Saugaggregat 16. An der Saugmündung 60 wirkt ein Unterdruckstrom. Durch diesen wird Schmutzgut abgesaugt.

Bei einem Ausführungsbeispiel ist die Saugmündung 60, wenn die Reinigungswalze 26 auf der zu reinigenden Fläche 46 aufgesetzt ist, bezogen auf die zu reinigende Fläche 46 oberhalb der Reinigungswalze 26 angeordnet.

Bei einem Ausführungsbeispiel weist die Saugmündung 60 eine erste Mündungswandung 62 und eine zweite Mündungswandung 64 auf. Zwischen diesen ist die Saugmündung 60 mit einer entsprechenden Mündungsöffnung gebildet. Die erste Mündungswandung 62 liegt oberhalb der zweiten Mündungswandung 64. Die erste Mündungswandung 62 und/oder die zweite Mündungswandung 64 liegen an dem Besatz 52 der Reinigungswalze 26 an oder ragen insbesondere in diesen hinein. Diese Ausführungsform ist in der nicht vorveröffentlichten internationalen Patentanmeldung PCT/EP2013/076445 vom 12. Dezember 2013 der gleichen Anmelderin beschrieben. Auf dieses Dokument wird vollinhaltlich Bezug genommen.

Der Reinigungskopf 18 weist ein Kehrelement 66 auf, welches der Reinigungswalze 26 zugeordnet ist.

Bei einem ("normalen") Reinigungsbetrieb wird beispielsweise die Flächen-Reinigungsmaschine 10 in einer Vorwärtsrichtung 68 (vergleiche Figur 1) nach vorne geschoben. Die Reinigungswalze 26 rotiert im Uhrzeigersinn 70. Ein Bereich der Reinigungswalze 26 wird durch die Befeuchtungseinrichtung 24 vor Kontakt mit der zu reinigenden Fläche 46 angefeuchtet. Dieser Bereich rotiert dann auf die zu reinigende Fläche 46 zu. Schmutz wird angelöst. Durch die Rotation der Reinigungswalze 26 an der zu reinigenden Fläche 46 wird Schmutz mitgenommen und der Saugmündung 60 zugeführt. Dort kann eine Absaugung erfolgen.

Durch das Kehrelement 66 kann Grobschmutz "gesammelt" werden, welcher beispielsweise von der Reinigungswalze 26 nicht direkt mitgenommen wurde, und dann über die Reinigungswalze 26 mitgenommen werden.

Das Kehrelement 66 ist an dem Reinigungswalzen-Halter 38 angeordnet. Ein translatorischer Transport des Kehrelements 66 erfolgt über die Fixierung an dem Reinigungswalzen-Halter 38. Gegenüber der Rotation der Reinigungswalze 26 ist das Kehrelement 66 mechanisch entkoppelt.

Das Kehrelement 66 deckt in einem Reinigungsbetrieb eine Hinterseite des Reinigungskopfes 18 ab, wobei die Hinterseite in Gegenrichtung zu der Vorwärtsrichtung 68 hinter der Reinigungswalze 26 liegt. Das Kehrelement 66 erstreckt sich mindestens und insbesondere im Wesentlichen genau über die Länge der Reinigungswalze 26 in der Längsachse 50. Das Kehrelement 66 liegt in einem Normalbetrieb an der zu reinigenden Fläche 46 an.

Das Kehrelement 66 ist bei einem Normalbetrieb zwischen der zu reinigenden Fläche 46 und der Saugmündung 60 positioniert.

Das Kehrelement 66 ist an dem Reinigungswalzen-Halter 38 drehbar gehalten. Eine Drehachse 71 (vergleiche beispielsweise Figur 3) für die Drehbarkeit des Kehrelements 66 an dem Reinigungswalzen-Halter 38 ist parallel und insbesondere koaxial zu der Rotationsachse 42 der Rotation der Reinigungswalze 26.

Das Kehrelement 66 ist insbesondere auf einer Kreisbahn geführt.

Dazu ist der Reinigungswalzen-Halter 38 mit einer ersten Führungseinrichtung 72 für das Kehrelement 66 versehen. Die erste Führungseinrichtung 72 (Figuren 2 bis 6) ist an einer Innenseite 74 des Reinigungswalzen-Halters 38 angeordnet, welche der Reinigungswalze 26 zugewandt ist.

Das Kehrelement 66 ist mit einer zweiten Führungseinrichtung 76 versehen, welche mit der ersten Führungseinrichtung 72 des Reinigungswalzen-Halters 38 zur Führung des Kehrelements 66 auf einer Kreisbahn an dem Reinigungswalzen-Halter 38 kooperiert.

Die zweite Führungseinrichtung 76 (Figur 5) weist an Stirnseiten des Kehrelements 66 angeordnete Führungselemente 78a, 78b auf. Die Führungselemente 78a, 78b weisen jeweils einen Eintauchbereich 80 beispielsweise in Schwalbenschwanzform auf.

Die erste Führungseinrichtung 72 weist zugeordnet den Führungselementen 78a, 78b jeweils an Stirnseiten des Reinigungswalzen-Halters 38 Führungsbahnen 82 auf, in welchen der jeweilige Eintauchbereich 80 eingetaucht ist. Es ist dadurch eine Zwangsführung (auf einer Kreisbahn) des Kehrelements 66 an dem Reinigungswalzen-Halter 38 realisiert.

Die Antriebseinrichtung 40 umfasst eine Getriebeeinrichtung 84. Diese wiederum umfasst einen Teilbereich 86 (Figuren 2 bis 4), welcher der Innenseite 74 zugewandt an dem Reinigungswalzen-Halter 38 angeordnet ist. Dieser Bereich 86 ist dabei mittig zwischen gegenüberliegenden Stirnseiten 88a, 88b des Reinigungswalzen-Halters 38 angeordnet.

Die Reinigungswalze 26 ist beispielsweise zweiteilig ausgebildet und sitzt an dem Bereich 86 und wird über diesen angetrieben.

An dem Reinigungswalzen-Halter 38 sitzt an der Innenseite 74 mittig zwischen den Stirnseiten 88a, 88b ein Teiler 90. Dieser dient dazu, Schmutz bzw. Schmutzfluid nach links und rechts aufzuteilen.

Das Kehrelement 66 umfasst einen Gleitbereich 94. Dieser Gleitbereich 94 ist beispielsweise als Zylinderschale oder Teil einer Zylinderschale ausgebildet. Der Gleitbereich 94 ist beispielsweise aus einem Metallmaterial und beispielsweise aus einem Metallblech hergestellt.

Der Gleitbereich 94 liegt an der Innenseite 74 des Reinigungswalzen-Halters 38 an und gleitet bei einer Drehbewegung des Kehrelements 66 an diesem.

An dem Gleitbereich 94 des Kehrelements 66 sitzt ein Anlagebereich 96. Der Anlagebereich 96 bildet eine Anlagelippe an die zu reinigenden Fläche 46 aus. Der Anlagebereich 96 ist aus einem elastischen Material und insbesondere Gummimaterial hergestellt, um eine gute anpassbare Anlage an die zu reinigende Fläche 46 zu erreichen.

Grundsätzlich kann der Gleitbereich 94 mit einer solchen Steifigkeit hergestellt sein, dass im normalen Betrieb keine flexible Verformung erfolgt.

Bei einer alternativen Ausführungsform ist der Gleitbereich 94 so flexibel hergestellt, dass eine Ausbeulung von der Reinigungswalze 26 weg nach hinten (entgegen der Vorwärtsrichtung 68) möglich ist. Eine solche Ausbeulung kann durch Ansammlung von Schmutz erfolgen und kann unter Umständen die Reinigungswirkung erhöhen.

Das Kehrelement 66 ist zusätzlich über eine elastische Einrichtung 98 an dem Reinigungswalzen-Halter 38 abgestützt (Figuren 5 bis 7). Die elastische Einrichtung 98 stellt eine Federkraft 100 bereit, welche bestrebt ist, das Kehrelement 66 mit dem Anlagebereich 96 auf die zu reinigende Fläche 46 zu drücken. Diese Federkraft 100 bewirkt eine Drehung des Kehrelements 66 im Gegenuhrzeigersinn relativ zu dem Reinigungswalzen-Halter 38. Die Federkraft 100 ist bestrebt, eine maximale (Dreh-)Auslenkung des Kehrelements 66 zu dem Reinigungswalzen-Halter 38 zu erreichen.

Diese maximale Drehbarkeit wird begrenzt durch einen Anschlag. Insbesondere begrenzt ein Anschlag der Führungselemente 78a, 78b an einem entsprechenden Anschlagelement der Führungsbahn 82 eine weitere Drehbarkeit.

Für eine Drehung des Kehrelements 66 relativ zu dem Reinigungswalzen-Halter 38 im Uhrzeigersinn (in Figur 9(a) durch das Bezugszeichen 104 angedeutet) muss die Federkraft 100 der elastischen Einrichtung 98 überwunden werden.

Die elastische Einrichtung 98 ist insbesondere so ausgestaltet, dass die Gewichtskraft G der Flächen-Reinigungsmaschine 10 ausreichend ist, die Federkraft zu überwinden.

Ferner ist die elastische Einrichtung so ausgebildet, dass sich das Kehrelement 66 nicht unter Wirkung der Federkraft 100 unter die Reinigungswalze 26 schiebt und diese abhebt. Durch die entsprechende Dimensionierung der elastischen Einrichtung 98 wird also ein Abheben der Reinigungswalze 26 verursacht durch das Kehrelement 66 vermieden.

Durch eine Änderung einer Winkelstellung 106 der Flächen-Bodenreinigungsmaschine 10 (bezogen auf eine Längsachse 108 dieser Maschine) wird dann automatisch das Kehrelement 66 in eine richtige Drehposition relativ zu dem Reinigungswalzen-Halter 38 gebracht. Es lässt sich dadurch ein optimales Kehrergebnis und damit Reinigungsergebnis unabhängig von der Winkelstellung 106 der Flächen-Bodenreinigungsmaschine 10 erreichen.

Ein Winkelbereich für die Drehbarkeit des Kehrelements 66 an dem Reinigungswalzen-Halter 38 auf seiner Kreisbahn liegt im Bereich von mindestens 20° und insbesondere mindestens 30° und insbesondere mindestens 40°. Bei einem Ausführungsbeispiel liegt dieser Winkelbereich bei ca. 55°. Eine Ausgangsstellung (Null-Winkel) ist durch minimale Auslenkung definiert. Dazu ist ein Anschlag 102 an dem Kehrelement 66 angeordnet (Figur 8). Der Reinigungswalzen-Halter 38 weist ein Gegenelement 103 auf und bei Anliegen des Anschlags 102 an dem Gegenelement 103 liegt die Ausgangsstellung (0°-Stellung) vor. Ausgehend von dieser Stellung kann dann eine Drehung in dem erwähnten Winkelbereich ermöglicht werden.

Wie oben bereits erwähnt, hängt dann die konkrete Drehstellung des Kehrelements 66 zu dem Reinigungswalzen-Halter 38 und damit der Drehwinkel bezogen auf die Ausgangsstellung von der Winkelstellung 106 der Flächen-Reinigungsmaschine 10 zu der zu reinigenden Fläche 46 ab.

Die elastische Einrichtung 98 umfasst eine Federeinrichtung 110, welche sich an einem Ende 112 an dem Reinigungswalzen-Halter 38 abstützt und an einem gegenüberliegenden Ende 114 an dem Kehrelement 66 abstützt, um die entsprechende Federkraft 100 für einen Drehantrieb des Kehrelements 66 ausüben zu können. (Wenn der Reinigungskopf 18 unbeweglich an dem Gerätekörper 12 sitzt, dann kann die Federeinrichtung 110 sich an dem Ende 112 auch an dem Gerätekörper 12 abstützen.)

Bei einem Ausführungsbeispiel umfasst die Federeinrichtung 110 eine erste Feder 116 und eine zweite Feder 118. Die erste Feder 116 und die zweite Feder 118 sind beispielsweise als Schraubenfedern ausgebildet.

Die erste Feder 116 und die zweite Feder 118 sind in einer Richtung zwischen Stirnseiten des Kehrelements 66 beabstandet.

Die erste Feder 116 und die zweite Feder 118 sind so angeordnet, dass zwischen ihnen ein Teil der Antriebseinrichtung 40 zu dem Bereich 86 geführt ist.

Der Teiler 90 liegt zwischen der ersten Feder 116 und der zweiten Feder 118.

Zur Fixierung der Federeinrichtung 110 ist an dem Reinigungswalzen-Halter 38 jeweils der ersten Feder 116 und der zweiten Feder 118 zugeordnet ein Stützelement 120 angeordnet. An diesem Stützelement 120 ist ein erstes Gehäuseteil 122 schwenkbar an einem Schwenklager 124 angelenkt. Eine Schwenkachse des Schwenklagers 124 liegt parallel zur Drehachse 71 des Kehrelements 66.

Das erste Gehäuseteil 122 ist beispielsweise zylindrisch ausgebildet.

An einem Boden 126 dieses ersten Gehäuseteils 122, wobei dieser Boden 126 dem Schwenklager 124 nächstliegend ist, stützt sich die entsprechende Feder 116 oder 118 über ihr Ende 112 ab.

Es ist ferner ein zweites Gehäuseteil 128 vorgesehen. Dieses zweite Gehäuseteil 128 ist hülsenartig auf das erste Gehäuseteil 122 aufgeschoben.

Das zweite Gehäuseteil 128 ist über ein Schwenklager 130 schwenkbar an das Kehrelement 66 angelenkt. Eine Schwenkachse des Schwenklagers 130 ist parallel zur Schwenkachse des Schwenklagers 124 und damit parallel zur Drehachse 71.

Das zweite Gehäuseteil 128 weist einen Boden 132 auf, welcher dem Schwenklager 130 nächstliegend ist. Die entsprechende Feder 116 oder 118 stützt sich an dem Boden 132 über das Ende 114 ab.

Durch das erste Gehäuseteil 122 und das zweite Gehäuseteil 128 ist ein Gehäuse gebildet. In dessen Innenraum ist geschützt die entsprechende Feder 116 oder 118 angeordnet.

Durch die schwenkbare Anlenkung der Feder 116 bzw. 118 sowohl an den Reinigungswalzen-Halter 38 als auch an das Kehrelement 66 über das erste Gehäuseteil 122 und das zweite Gehäuseteil 128 kann die Federkraft 100 in jeder Drehstellung das Kehrelement 66 zu dem Reinigungswalken-Halter 38 auf der entsprechenden Kreisbahn ausgeübt werden.

Die Flächen-Reinigungsmaschine 10 funktioniert für die Reinigung einer zu reinigenden Fläche 46 (beispielsweise einer Bodenfläche) wie folgt:
Die Flächen-Reinigungsmaschine 10 wird mit der Reinigungswalze 26 auf die zu reinigende Fläche 46 mit einer Anlagelinie 47 aufgesetzt. Ein Bediener hält die Flächen-Reinigungsmaschine 10 beispielsweise einhändig an dem Haltegriff 34. Er stellt dabei eine Winkelstellung 106 der Flächen-Reinigungsmaschine 10 zu der zu reinigenden Fläche 46 ein. Diese Winkelstellung 106 kann variiert werden (vergleiche Figur 9(b)), um beispielsweise unter einem Möbelstück eine Reinigung durchzuführen.

Durch Betätigung eines Schalters wird die Flächen-Reinigungsmaschine 10 in Gang gesetzt. Es wird dabei eine Rotation der Reinigungswalze 26 um die Rotationsachse 42 betätigt. Diese ist durch die Antriebseinrichtung 40 angetrieben. Ferner wird das Saugaggregat 16 betätigt, welches einen Saugstrom erzeugt, welcher die Reinigungswalze 26 an der Saugmündung 60 beaufschlägt. Ferner wird eine Befeuchtung der Reinigungswalze 26 durch die Befeuchtungseinrichtung 24 betätigt.

Wenn beispielsweise ein Vorschub der Flächen-Reinigungsmaschine 10 in der Vorwärtsrichtung 68 (Figur 1) vorgesehen ist, dann rotiert die Reinigungswalze 26 vorzugsweise im Uhrzeigersinn 70.

Die feuchte Reinigungswalze 26 bringt Feuchtigkeit auf die zu reinigende Fläche 46 auf und es wird dabei Schmutz gelöst. Die Rotation der Reinigungswalze 26 an der zu reinigenden Fläche 46 bewirkt eine Schmutzmitnahme durch die Reinigungswalze 26. An der Saugmündung 60 erfolgt eine Absaugung.

Das Kehrelement 66 dient dazu, Grobschmutz, welcher durch die Reinigungswalze 26 (zunächst) nicht mitgenommen wurde, zu sammeln und der Reinigungswalze 26 bereitzustellen. Dieser Grobschmutz kann dann durch die Reinigungswalze 26 mitgenommen werden und abgesaugt werden. Das Kehrelement 66 liegt mit der Kehrkante 67 über eine Anlagelinie 69 an der zu reinigenden Fläche 46 an.

Der Anlagebereich 96 liegt an der zu reinigenden Fläche 46 an und sorgt für eine entsprechende Mitnahme.

Erfindungsgemäß ist das Kehrelement 66 drehbeweglich an dem Reinigungswalzen-Halter 38 gehalten. Das Kehrelement 66 ist durch die elastische Einrichtung 98 federbeaufschlagt.

Dadurch wird automatisch dafür gesorgt, dass bei allen Winkelpositionen 106 der Flächen-Reinigungsmaschine 10 zu der zu reinigenden Fläche 46 das Kehrelement 66 mit dem Anlagebereich 96 an der zu reinigenden Fläche 46 anliegt. Die Federkraft 100 der elastischen Einrichtung 98 drückt diesen Anlagebereich 96 mit der Kehrkante 67 an die zu reinigende Fläche 46.

Wenn der Winkel 106 verringert wird (vergleiche Figur 9(b)), dann kann durch die Drehbeweglichkeit des Kehrelements 66 dieses mitbewegt werden. Unter Überwindung der Federkraft 100 erfolgt eine Bewegung im Uhrzeigersinn 104. Insbesondere ist die Gewichtskraft G der Flächen-Reinigungsmaschine 10 ausreichend, um entsprechend die Federkraft 100 zu überwinden. Gegebenenfalls kann ein (leichter) Druck durch den Bediener für die Bewegung sorgen.

Ein Abstand D zwischen den Anlagelinien 69 und 47 (als Abstand zwischen den Kontaktpunkten des Kehrelements 66 und der Reinigungswalze 26 an der zu reinigenden Fläche 46) ist minimiert unabhängig von dem Winkel 106.

Es wird dadurch ein im Wesentlichen gleichbleibender Abstand (Spalt) zwischen der rotierenden Reinigungswalze 26 und dem Kehrelement 66 und insbesondere zwischen dem Anlagebereich 96 bei der Anlage an die zu reinigende Fläche 46 und einem Anlagebereich der Reinigungswalze 26 an der zu reinigenden Fläche 46 erreicht. Es liegt kein Versatz vor. Das Kehrelement 66 sorgt mit einer Kehrkante für ein Aufkehren von Grobschmutz und eine Abführung über die Reinigungswalze 26 ist bei jeder Winkelstellung 106 sichergestellt.

Durch die Variabilität der Winkelstellung 106 ist ein gleichbleibender Abstand durch die Drehbeweglichkeit des Kehrelements 66 an dem Reinigungswalzen-Halter 38 sichergestellt. Ein Bereich zwischen dem Kehrelement 66 und der Reinigungswalze 26 bildet einen Saugkanal 134, welcher in fluidwirksamer Verbindung mit der Saugmündung 60 steht. Durch die Drehbeweglichkeit des Kehrelements 66 wird eine Bogenlänge zwischen der zu reinigenden Fläche 46 und einer Projektion einer Mündung des Kanals 132 auf die zu reinigende Fläche 46 variabel überbrückt und der entsprechende Abstand wird unabhängig von der Winkelstellung 126 im Wesentlichen gleich gehalten.

Unabhängig von der Winkelstellung 106 der Flächen-Reinigungsmaschine 10 kann Grobschmutz, welcher sich an dem Kehrelement 66 ansammelt, mithilfe der Reinigungswalze 26 aufgekehrt und abgeführt werden.

Die elastische Einrichtung 98 bewirkt mit ihrer Federkraft 100 eine Rückstellung des Kehrelements 66, wenn beispielsweise der Winkel für eine Winkelstellung 106 vergrößert wird (Übergang von der Stellung gemäß Figur 9(b) zu der Stellung gemäß Figur 9(a)).

Wie oben bereits erwähnt, kann grundsätzlich der Gleitbereich 94 des Kehrelements 66 steif ausgeführt sein. Bei einer flexiblen Ausführung kann eine Ausbeulung von der Reinigungswalze 26 weg zugelassen sein. In einem entsprechenden Ausbeulungsbereich kann sich dann insbesondere beim Absenken (Verringerung des Winkels für die Winkelstellung 106) Grobschmutz ansammeln. Bei einem Anheben der Flächen-Reinigungsmaschine 10 (Erhöhung des Winkels der Winkelstellung 106) kann dann dieser angesammelte Grobschmutz abtransportiert werden.

Bei einer alternativen Ausführungsform, welche in Figur 10 schematisch gezeigt ist, ist der Reinigungskopf grundsätzlich gleich wie oben beschrieben ausgebildet. Für gleiche Elemente werden gleiche Bezugszeichen verwendet. Dieses Ausführungsbeispiel unterscheidet sich durch die Ausbildung der elastischen Einrichtung. Es ist hier eine elastische Einrichtung 134 vorgesehen. Die elastische Einrichtung 134 umfasst jeweils stirnseitig an dem entsprechenden Kehrelement 66 angeordnete Torsionsfedern 136. Eine Torsionsfeder 136 stützt sich dabei jeweils an dem Kehrelement 66 ab. Ferner stützt sich eine Torsionsfeder 136 an einem Element 138 ab, welches Teil des Reinigungswalzen-Halters 38 ist oder fest mit ihm verbunden ist. Dieses Element 138 in einem Innenraum 140 des Reinigungswalzen-Halter 38 angeordnet. In diesem Innenraum 140 ist auch die Reinigungswalze 26 positioniert.

Das Element 138 ist beispielsweise ein Stab, welcher koaxial zu der Reinigungswalze 26 liegt und beispielsweise in einem Innenraum der Reinigungswalze 36 liegt. Die Reinigungswalze 36 ist dabei insbesondere als Hohlwalze ausgebildet.

Bei einem weiteren Ausführungsbeispiel (Figur 11) ist eine elastische Einrichtung 142 vorgesehen, welche eine Gummifeder 144 zur Erzeugung der Federkraft 100 aufweist. Diese Gummifeder 144 ist wiederum an dem Reinigungswalzen-Halter 38 und dem Kehrelement 66 abgestützt.

### Bezugszeichenliste

- 10: Flächen-Reinigungsmaschine
- 12: Gerätekörper
- 14: Gehäuse
- 16: Saugaggregat
- 18: Reinigungskopf
- 20: Abscheidereinrichtung
- 22: Tankeinrichtung
- 24: Befeuchtungseinrichtung
- 26: Reinigungswalze
- 28: Tankeinrichtung
- 30: Halter
- 32: Haltestab
- 34: Haltegriff
- 36: Wicklungseinrichtung
- 38: Reinigungswalzen-Halter
- 40: Antriebseinrichtung
- 42: Rotationsachse
- 44: Schwenkachse
- 46: zu reinigende Fläche
- 47: Anlagelinie
- 48: Schwenkachse
- 50: Längsachse
- 52: Besatz
- 54: Stutzen
- 56: Leitung
- 58: Anschluss
- 60: Saugmündung
- 62: Erste Mündungswandung
- 64: Zweite Mündungswandung
- 66: Kehrelement
- 67: Kehrkante
- 68: Vorwärtsrichtung
- 69: Anlagelinie
- 70: Uhrzeigersinn
- 71: Drehachse
- 72: Erste Führungseinrichtung
- 74: Innenseite
- 76: Zweite Führungseinrichtung
- 78a, b: Führungselement
- 80: Eintauchbereich
- 82: Führungsbahn
- 84: Getriebeeinrichtung
- 86: Bereich
- 88a, b: Stirnseite
- 90: Teiler
- 92: Gleitfläche
- 94: Gleitbereich
- 96: Anlagebereich
- 98: Elastische Einrichtung
- 100: Federkraft
- 102: Anschlag
- 103: Gegenelement
- 104: Uhrzeigersinn
- 106: Winkelstellung
- 108: Längsachse
- 110: Federeinrichtung
- 112: Ende
- 114: Ende
- 116: Erste Feder
- 118: Zweite Feder
- 120: Stützelement
- 122: Erstes Gehäuseteil
- 124: Schwenklager
- 126: Boden
- 128: Zweites Gehäuseteil
- 130: Schwenklager
- 132: Kanal
- 134: Elastische Einrichtung
- 136: Torsionsfeder
- 138: Element
- 140: Innenraum
- 142: Elastische Einrichtung
- 144: Gummifeder

## Patentansprüche

1. Flächen-Reinigungsmaschine, umfassend einen Reinigungswalzen-Halter (38), eine Reinigungswalze (26), welche an dem Reinigungswalzen-Halter (38) angeordnet ist, eine Antriebseinrichtung (40) zum rotatorischen Antrieb der Reinigungswalze (26), und ein Kehrelement (66), welches der Reinigungswalze (26) zugeordnet ist und der Reinigungswalze (26) Kehrgut zuführt, **dadurch gekennzeichnet, dass** das Kehrelement (66) drehbar an dem Reinigungswalzen-Halter (38) angeordnet ist.

2. Flächen-Reinigungsmaschine nach Anspruch 1, **dadurch gekennzeichnet, dass** eine Drehachse (71) des Kehrelements (66) mindestens näherungsweise parallel und insbesondere koaxial zu einer Rotationsachse (42) der Reinigungswalze (26) orientiert ist.

3. Flächen-Reinigungsmaschine nach Anspruch 1 oder 2, **gekennzeichnet durch** eine elastische Einrichtung (98; 134; 142), welche mit einer Federkraft (100) auf das Kehrelement (66) wirkt, wobei die Federkraft (100) das Kehrelement (66) gegen eine zu reinigende Fläche (46) drückt, wenn die Reinigungswalze (26) auf die zu reinigende Fläche (46) aufgesetzt ist, und insbesondere, dass die elastische Einrichtung (98; 134; 142) so dimensioniert ist, dass durch die Gewichtskraft (G) der Flächen-Reinigungsmaschine das Kehrelement (66) gegen die Federkraft (100) drehbeweglich ist, und insbesondere, dass die elastische Einrichtung (98; 134; 142) so dimensioniert ist, dass sich das Kehrelement (66) aufgrund der Wirkung der Federkraft (100) nicht unter die mindestens eine Reinigungswalze schiebt, und insbesondere, dass die elastische Einrichtung (98; 134; 142) an dem Kehrelement (66) und an dem Reinigungswalzen-Halter (38) oder einer mit dem Reinigungswalzen-Halter (38) verbundenen Einrichtung abgestützt ist und insbesondere angelenkt ist, und insbesondere, dass die elastische Einrichtung (98; 134; 142) mindestens eine Schraubenfeder (116; 118) oder Torsionsfeder (136) oder Gummifeder (144) oder Gasdruckfeder aufweist.

4. Flächen-Reinigungsmaschine nach Anspruch 3, **dadurch gekennzeichnet, dass** die elastische Einrichtung (98) mindestens eine erste Feder (116) und eine zweite Feder (118) umfasst, welche beabstandet zueinander sind, wobei zwischen der ersten Feder (116) und der zweiten Feder (118) die Antriebseinrichtung (40) mindestens teilweise positioniert ist.

5. Flächen-Reinigungsmaschine nach Anspruch 3 oder 4, **dadurch gekennzeichnet, dass** eine Drehrichtung des Kehrelements (66) entgegen der Federkraft (100) im Uhrzeigersinn ist und insbesondere dass eine Drehrichtung des Kehrelements (66), wenn die Federkraft (100) dieses bewegt, im Gegenuhrzeigersinn ist.

6. Flächen-Reinigungsmaschine nach einem der vorangehenden Ansprüche, **gekennzeichnet durch** eine Saugeinrichtung mit einem Saugaggregat (16) und mindestens einer Saugmündung (60), welche mit dem Saugaggregat (16) fluidwirksam verbunden ist und welche auf die Reinigungswalze zur Fluidabsaugung an der Reinigungswalze (26) ausgerichtet ist, und insbesondere, dass in einem Reinigungsbetrieb das Kehrelement (66) zwischen einer zu reinigenden Fläche (46), auf welche die Reinigungswalze (26) ausgerichtet ist, und der mindestens einen Saugmündung (60) positioniert ist.

7. Flächen-Reinigungsmaschine nach einem der vorangehenden Ansprüche, **dadurch gekennzeichnet, dass** bei einem Reinigungsbetrieb die Flächen-Reinigungsmaschine allein über die Reinigungswalze (26) auf einer zu reinigenden Fläche (46) aufgesetzt ist oder abgestützt ist, und insbesondere, dass die Kehrkante (66) so beweglich drehbar an dem Reinigungswalzen-Halter (38) angeordnet ist, dass bei jeder Winkelstellung (106) zu der zu reinigenden Fläche (46) innerhalb eines Betriebsbereichs der Flächen-Reinigungsmaschine ein Abstand zwischen dem Kehrelement (66) und der Reinigungswalze (26) und insbesondere ein Abstand zwischen dem Kehrelement (66) und einem Aufsetzbereich der Reinigungswalze (26) auf die zu reinigende Fläche (46) mindestens näherungsweise gleichbleibend ist.

8. Flächen-Reinigungsmaschine nach einem der vorangehenden Ansprüche, **dadurch gekennzeichnet, dass** bei einem Reinigungsbetrieb mit Vorwärtsschub der Flächen-Reinigungsmaschine eine Rotationsrichtung der Reinigungswalze (26) im Uhrzeigersinn ist.

9. Flächen-Reinigungsmaschine nach einem der vorangehenden Ansprüche, **dadurch gekennzeichnet, dass** ein Winkelbereich für die Drehbarkeit des Kehrelements (66) an dem Reinigungswalzen-Halter (38) mindestens 20° und insbesondere mindestens 30° und insbesondere mindestens 40° bezogen auf eine Ausgangsstellung umfasst, wobei in der Ausgangsstellung das Kehrelement (66) minimal gegen den Reinigungswalzen-Halter (38) ausgelenkt ist.

10. Flächen-Reinigungsmaschine nach einem der vorangehenden Ansprüche, **dadurch gekennzeichnet, dass** das Kehrelement (66) einen Gleitbereich (94) für die Gleitung an dem Reinigungswalzen-Halter (38) aufweist, und insbesondere, dass der Gleitbereich (94) die Form einer Zylinderschale oder eines Teils einer Zylinderschale hat, und insbesondere, dass der Reinigungswalzen-Halter (38) eine Innenseite (74) aufweist, welche der Reinigungswalze (26) zugewandt ist, an welcher der Gleitbereich (94) des Kehrelements (66) gleitbar ist, und insbesondere, dass der Gleitbereich (94) steif ausgebildet ist oder dass der Gleitbereich (94) so flexibel ausgebildet ist, dass er von der Reinigungswalze weg durch Schmutzansammlungen ausbeulbar ist.

11. Flächen-Reinigungsmaschine nach einem der vorangehenden Ansprüche, **dadurch gekennzeichnet, dass** das Kehrelement (66) einen Anlagebereich (96) und insbesondere elastischen Anlagebereich (96) an eine zu reinigende Fläche (46) aufweist, welche insbesondere an einem Gleitbereich (94) des Kehrelements (66) angeordnet ist.

12. Flächen-Reinigungsmaschine nach einem der vorangehenden Ansprüche, **dadurch gekennzeichnet, dass** an dem Reinigungswalzen-Halter (38) eine erste Führungseinrichtung (72) angeordnet ist und an dem Kehrelement (66) eine zweite Führungseinrichtung (76) angeordnet ist, welche mit der ersten Führungseinrichtung (72) zur drehbaren Führung des Kehrelements (66) an dem Reinigungswalzen-Halter (38) kooperiert, und insbesondere, dass die zweite Führungseinrichtung (76) an Stirnseiten des Kehrelements (66) angeordnete Führungselemente (78a, 78b) aufweist, welche mit an Stirnseiten des Reinigungswalzen-Halters (38) angeordneten Gegenführungselementen der ersten Führungseinrichtung (72) kooperieren, wobei die erste Führungseinrichtung (72) und/oder die zweite Führungseinrichtung (76) eine Führungsbahn (82) bereitstellt.

13. Flächen-Reinigungsmaschine nach einem der vorangehenden Ansprüche, **dadurch gekennzeichnet, dass** das Kehrelement (66) auf einer Kreisbahn an dem Reinigungswalzen-Halter (38) geführt ist.

14. Flächen-Reinigungsmaschine nach einem der vorangehenden Ansprüche, **dadurch gekennzeichnet, dass** beim Schieben der Flächen-Reinigungsmaschine mit auf einer zu reinigenden Fläche (46) aufgesetzter Reinigungswalze (26) in einer Vorwärtsrichtung (68) das Kehrelement (66) der Vorwärtsrichtung (68) abgewandt die Reinigungswalze (26) nach hinten abdeckt und auf der zu reinigenden Fläche (46) mindestens über eine Länge der Reinigungswalze (26) angelegt ist.

15. Flächen-Reinigungsmaschine nach einem der vorangehenden Ansprüche, **gekennzeichnet durch** eine Befeuchtungseinrichtung (24) für die Reinigungswalze (26).

## Claims

1. Surface cleaning machine, comprising a cleaning roller holder (38), a cleaning roller (26) which is arranged on the cleaning roller holder (38), a drive device (40) for imparting rotational drive to the cleaning roller (26), and a sweeping element (66) which is associated with the cleaning roller (26) and feeds sweepings to the cleaning roller (26), **characterized in that** the sweeping element (66) is arranged for rotary motion on the cleaning roller holder (38).

2. Surface cleaning machine in accordance with claim 1, **characterized in that** an axis of rotation (71) of the sweeping element (66) is oriented at least approximately parallel and in particular coaxially to an axis of rotation (42) of the cleaning roller (26).

3. Surface cleaning machine in accordance with claim 1 or 2, **characterized by** an elastic device (98; 134; 142) that acts with a spring force (100) on the sweeping element (66), in particular wherein the spring force (100) urges the sweeping element (66) against a surface (46) to be cleaned when the cleaning roller (26) is placed on the surface (46) that is to be cleaned, and in particular in that the elastic device (98; 134; 142) is dimensioned such that, by the weight force (G) of the surface cleaning machine, the sweeping element (66) is rotatably movable against the spring force (100), and in particular in that the elastic device (98; 134; 142) is dimensioned such that the sweeping element (66) will not push itself under the at least one cleaning roller by the action of the spring force (100), and in particular in that the elastic device (98; 134; 142) is supported on, and is in particular articulated to, the sweeping element (66) and the cleaning roller holder (38) or a device connected to the cleaning roller holder (38), and in particular in that the elastic device (98; 134; 142) comprises at least one coil spring (116; 118) or torsion spring (136) or rubber spring (144) or gas pressure spring.

4. Surface cleaning machine in accordance with claim 3, **characterized in that** the elastic device (98) comprises at least a first spring (116) and a second spring (118) which are spaced from one another, wherein the drive device (40) is at least partly positioned between the first spring (116) and the second spring (118).

5. Surface cleaning machine in accordance with claim 3 or 4, **characterized in that** a direction of rotation of the sweeping element (66) against the spring force (100) is clockwise, and in particular **in that** a direction of rotation of the sweeping element (66) when the latter is moved by the spring force (100) is counterclockwise.

6. Surface cleaning machine in accordance with any one of the preceding claims, **characterized by** a suction device having a suction unit (16) and at least one suction mouth (60) which is operatively connected for fluid communication with the suction unit (16) and is aligned with the cleaning roller for fluid suctioning at the cleaning roller (26), and in particular in that, in a cleaning operation, the sweeping element (66) is positioned between a surface (46) to be cleaned with which the cleaning roller (26) is aligned and the at least one suction mouth (60).

7. Surface cleaning machine in accordance with any one of the preceding claims, **characterized in that**, in a cleaning operation, the surface cleaning machine is placed or supported on a surface (46) to be cleaned via the cleaning roller (26) alone, and in particular **in that** the sweeping edge (66) is arranged for rotary motion on the cleaning roller holder (38) such that, at each angular position (106) relative to the surface (46) to be cleaned within an operating range of the surface cleaning machine, a spacing between the sweeping element (66) and the cleaning roller (26), and in particular a spacing between the sweeping element (66) and an area of contact of the cleaning roller (26) with the surface (46) that is to be cleaned, is at least approximately constant.

8. Surface cleaning machine in accordance with any one of the preceding claims, **characterized in that**, in a cleaning operation working the surface cleaning machine on a forward stroke, a direction of rotation of the cleaning roller (26) is clockwise.

9. Surface cleaning machine in accordance with any one of the preceding claims, **characterized in that** an angular range for the rotatability of the sweeping element (66) on the cleaning roller holder (38) comprises at least 20°, and in particular at least 30°, and in particular at least 40°, relative to a starting position, wherein in the starting position the sweeping element (66) is minimally deflected relative to the cleaning roller holder (38).

10. Surface cleaning machine in accordance with any one of the preceding claims, **characterized in that** the sweeping element (66) has a sliding region (94) for sliding on the cleaning roller holder (38), and in particular **in that** the sliding region (94) is in the form of a cylindrical shell or portion of a cylindrical shell, and in particular **in that** the cleaning roller holder (38) has an inner side (74) that faces towards the cleaning roller (26) and upon which the sliding region (94) of the sweeping element (66) is slidable, and in particular **in that** the sliding region (94) is of rigid construction, or **in that** the sliding region (94) is constructed with enough flexibility that it is bulgeable away from the cleaning roller by accumulations of dirt.

11. Surface cleaning machine in accordance with any one of the preceding claims, **characterized in that** the sweeping element (66) has an area of contact (96), and in particular an elastic area of contact (96), against a surface (46) to be cleaned that is arranged on a sliding region (94) of the sweeping element (66) in particular.

12. Surface cleaning machine in accordance with any one of the preceding claims, **characterized in that** arranged on the cleaning roller holder (38) is a first guide device (72) and arranged on the sweeping element (66) is a second guide device (76) which cooperates with the first guide device (72) for rotatable guidance of the sweeping element (66) on the cleaning roller holder (38), and in particular **in that** the second guide device (76) has guide elements (78a, 78b) that are arranged on end sides of the sweeping element (66) and cooperate with counter guide elements of the first guide device (72) that are arranged on end sides of the cleaning roller holder (38), wherein the first guide device (72) and/or the second guide device (76) provides a guide track (82).

13. Surface cleaning machine in accordance with any one of the preceding claims, **characterized in that** the sweeping element (66) is guided on a circular track on the cleaning roller holder (38).

14. Surface cleaning machine in accordance with any one of the preceding claims, **characterized in that**, when the surface cleaning machine with a cleaning roller (26) placed on a surface (46) to be cleaned is pushed in a forward direction (68), the sweeping element (66) facing away from the forward direction (68) covers the cleaning roller (26) towards the rear and is in contact against the surface (46) to be cleaned at least over a length of the cleaning roller (26).

15. Surface cleaning machine in accordance with any one of the preceding claims, **characterized by** a wetting device (24) for the cleaning roller (26).

## Revendications

1. Machine de nettoyage de surfaces, comprenant un porte-rouleau de nettoyage (38), un rouleau de nettoyage (26), lequel est disposé sur le porte-rouleau de nettoyage (38), un dispositif d'entraînement (40) pour l'entraînement rotatif du rouleau de nettoyage (26), et un élément de balayage (66), lequel est associé au rouleau de nettoyage (26) et amène des balayures au rouleau de nettoyage (26), **caractérisée en ce que** l'élément de balayage (66) est disposé en rotation sur le porte-rouleau de nettoyage (38).

2. Machine de nettoyage de surfaces selon la revendication 1, **caractérisée en ce qu'**un axe de rotation (71) de l'élément de balayage (66) est orienté au moins approximativement parallèlement et en particulier de manière coaxiale par rapport à un axe de rotation (42) du rouleau de nettoyage (26).

3. Machine de nettoyage de surfaces selon la revendication 1 ou 2, **caractérisée par** un dispositif élastique (98 ; 134 ; 142), lequel agit avec une force de ressort (100) sur l'élément de balayage (66), dans laquelle la force de ressort (100) presse l'élément de balayage (66) contre une surface à nettoyer (46), lorsque le rouleau de nettoyage (26) est posé sur la surface à nettoyer (46), et en particulier que le dispositif élastique (98 ; 134 ; 142) est dimensionné de sorte que, du fait du poids (G) de la machine de nettoyage de surfaces, l'élément de balayage (66) est mobile en rotation à l'encontre de la force de ressort (100), et en particulier que le dispositif élastique (98 ; 134 ; 142) est dimensionné de sorte que l'élément de balayage (66), en raison de l'action de la force de ressort (100), ne coulisse pas sous l'au moins un rouleau de nettoyage, et en particulier que le dispositif élastique (98 ; 134 ; 142) est en appui et en particulier articulé sur l'élément de balayage (66) et sur le porte-rouleau de nettoyage (38) ou un dispositif relié au porte-rouleau de nettoyage (38), et en particulier que le dispositif élastique (98 ; 134 ; 142) présente au moins un ressort hélicoïdal (116 ; 118) ou ressort de torsion (136) ou ressort en caoutchouc (144) ou ressort de compression à gaz.

4. Machine de nettoyage de surfaces selon la revendication 3, **caractérisée en ce que** le dispositif élastique (98) comprend au moins un premier ressort (116) et un deuxième ressort (118), lesquels sont espacés l'un de l'autre, dans laquelle le dispositif d'entraînement (40) est positionné au moins en partie entre le premier ressort (116) et le deuxième ressort (118).

5. Machine de nettoyage de surfaces selon la revendication 3 ou 4, **caractérisée en ce qu'**une direction de rotation de l'élément de balayage (66) à l'encontre de la force de ressort (100) est dans le sens horaire et en particulier qu'une direction de rotation de l'élément de balayage (66), lorsque la force de ressort (100) déplace celui-ci, est dans le sens antihoraire.

6. Machine de nettoyage de surfaces selon l'une quelconque des revendications précédentes, **caractérisée par** un dispositif d'aspiration avec un groupe d'aspiration (16) et au moins une embouchure d'aspiration (60), laquelle est en liaison fluidique avec le groupe d'aspiration (16) et laquelle est orientée sur le rouleau de nettoyage pour l'aspiration de fluide sur le rouleau de nettoyage (26), et en particulier que, dans un mode nettoyage, l'élément de balayage (66) est positionné entre une surface à nettoyer (46), sur laquelle le rouleau de nettoyage (26) est orienté, et l'au moins une embouchure d'aspiration (60).

7. Machine de nettoyage de surfaces selon l'une quelconque des revendications précédentes, **caractérisée en ce que**, lors d'un mode nettoyage, la machine de nettoyage de surfaces est posée ou en appui sur une surface à nettoyer (46) uniquement par l'intermédiaire du rouleau de nettoyage (26), et en particulier que la raclette de balayage (66) est disposée de manière mobile en rotation sur le porte-rouleau de nettoyage (38), de sorte que, pour chaque position angulaire (106) par rapport à la surface à nettoyer (46) à l'intérieur d'une zone de fonctionnement de la machine de nettoyage de surfaces, une distance entre l'élément de balayage (66) et le rouleau de nettoyage (26) et en particulier une distance entre l'élément de balayage (66) et une zone de pose du rouleau de nettoyage (26) sur la surface à nettoyer (46) est au moins approximativement constante.

8. Machine de nettoyage de surfaces selon l'une quelconque des revendications précédentes, **caractérisée en ce que**, lors d'un mode nettoyage avec la poussée vers l'avant de la machine de nettoyage de surfaces, une direction de rotation du rouleau de nettoyage (26) est dans le sens horaire.

9. Machine de nettoyage de surfaces selon l'une quelconque des revendications précédentes, **caractérisée en ce qu'**une plage angulaire pour la capacité de rotation de l'élément de balayage (66) sur le porte-rouleau de nettoyage (38) englobe au moins 20° et en particulier au moins 30° et en particulier au moins 40° par rapport à une position de départ, dans laquelle, dans la position de départ, l'élément de balayage (66) est dévié au minimum contre le porte-rouleau de nettoyage (38).

10. Machine de nettoyage de surfaces selon l'une quelconque des revendications précédentes, **caractérisée en ce que** l'élément de balayage (66) présente une zone de glissement (94) pour le glissement sur le porte-rouleau de nettoyage (38), et en particulier que la zone de glissement (94) présente la forme d'une coquille cylindrique ou d'une partie d'une coquille cylindrique, et en particulier que le porte-rouleau de nettoyage (38) présente une face intérieure (74), laquelle est tournée vers le rouleau de nettoyage (26), sur laquelle la zone de glissement (94) de l'élément de balayage (66) peut glisser, et en particulier que la zone de glissement (94) est réalisée de manière rigide ou que la zone de glissement (94) est réalisée de manière flexible, de sorte qu'elle peut être déformée par des accumulations de saletés à distance du rouleau de nettoyage.

11. Machine de nettoyage de surfaces selon l'une quelconque des revendications précédentes, **caractérisée en ce que** l'élément de balayage (66) présente une zone d'appui (96) et en particulier une zone d'appui (96) élastique sur une surface à nettoyer (46), laquelle est disposée en particulier sur une zone de glissement (94) de l'élément de balayage (66).

12. Machine de nettoyage de surfaces selon l'une quelconque des revendications précédentes, **caractérisée en ce qu'**un premier dispositif de guidage (72) est disposé sur le porte-rouleau de nettoyage (38) et un deuxième dispositif de guidage (76) est disposé sur l'élément de balayage (66), lequel coopère avec le premier dispositif de guidage (72) pour le guidage rotatif de l'élément de balayage (66) sur le porte-rouleau de nettoyage (38), et en particulier que le deuxième dispositif de guidage (76) présente des éléments de guidage (78a, 78b) disposés sur les faces frontales de l'élément de balayage (66), lesquels coopèrent avec des éléments de guidage complémentaires du premier dispositif de guidage (72) disposés sur les faces frontales du porte-rouleau de nettoyage (38), dans laquelle le premier dispositif de guidage (72) et/ou le deuxième dispositif de guidage (76) fournissent une bande de guidage (82).

13. Machine de nettoyage de surfaces selon l'une quelconque des revendications précédentes, **caractérisée en ce que** l'élément de balayage (66) est guidé sur une trajectoire circulaire sur le porte-rouleau de nettoyage (38) .

14. Machine de nettoyage de surfaces selon l'une quelconque des revendications précédentes, **caractérisée en ce que**, lors du coulissement de la machine de nettoyage de surfaces avec le rouleau de nettoyage (26) posé sur une surface à nettoyer (46) dans une direction avant (68), l'élément de balayage (66) recouvre le rouleau de nettoyage (26) vers l'arrière à l'opposé de la direction avant (68) et est placé sur la surface à nettoyer (46) au moins sur une longueur du rouleau de nettoyage (26).

15. Machine de nettoyage de surfaces selon l'une quelconque des revendications précédentes, **caractérisée par** un dispositif d'humidification (24) pour le rouleau de nettoyage (26).
